# EUROPÄISCHE PATENTSCHRIFT

(11) **EP 0 993 007 B1**
(45) Veröffentlichungstag und Bekanntmachung des Hinweises auf die Patenterteilung: **04.06.2003**
(21) Anmeldenummer: 99250348.2
(22) Anmeldetag: 30.09.1999
(51) Int. Cl.: H01F 27/12, H01F 27/28

(54) **Transformatorenanordnung mit Kühlkreislauf**
Transformer device with cooling circuit
Dispositif de transformateur avec circuit de refroidissement

(30) Priorität: 07.10.1998 DE 19847267
(43) Veröffentlichungstag der Anmeldung: 12.04.2000
(73) Patentinhaber: Nieke Elektroapparate GmbH Berlin, 16761 Henningsdorf (DE)
(72) Erfinder: Nieke, Helmut, 10625 Berlin (DE)
(74) Vertreter: Pfenning, Meinig & Partner GbR

(56) Entgegenhaltungen:
- DE-A- 2 512 714
- DE-C- 587 820
- DE-C- 896 089
- DE-C- 948 718
- FR-A- 1 510 551
- GB-A- 622 907
- US-A- 3 663 910

## Beschreibung

Die Erfindung betrifft eine Transformatorenanordnung mit Kühlkreislauf, insbesondere zur Verwendung als Bahntransformatoranordnung nach dem Oberbegriff des Hauptanspruchs.

Eine Transformatoranordnung gemäß dem Oberbegriff des Anspruchs 1 ist aus FR-A-1 510 551 bekannt.

Es sind Bahntransformatoren bekannt, die als Scheibenwickler ausgebildet sind, wobei die Primär- und Sekundärwicklungen als Scheiben ausgebildet sind, die axial nebeneinander auf dem Kern angeordnet sind. Derartige Transformatoren sind mit einer Kühlung versehen, bei der das Kühlmittel, hier Transformatorenöl über Düsen unter hohem Druck zwischen und auf die scheibenförmigen Wicklungen beströmt wird. Das Öl wird über eine Pumpe abgezogen, einem Kühler zugeführt und anschließend wieder zur Kühlung verwendet. Ein solcher bekannter Scheibenwickler mit Kühlung hat den Nachteil, daß sich das auf- bzw. zwischen die Wicklungen eingedüster kalte Öl sehr schnell mit dem im Transformator vorhandenen heißen Öl mischt, so daß eine große Menge Öl, z.B. 1000 l im Kreislauf geführt werden muß, wenn nur 400 l wirksam notwendig sind. Darüber hinaus treten bei einem Scheibenwickler große axiale Kurzschlußkräfte auf, denen mit entsprechenden Spannelementen Rechnung getragen werden muß.

Der Erfindung liegt die Aufgabe zugrunde, eine Transformatoranordnung zu schaffen, die geringe Abmessungen aufweist und ein effektives Kühlsystem zur Verfügung stellt.

Diese Aufgabe wird erfindungsgemäß durch die kennzeichnenden Merkmale des Hauptanspruchs in Verbindung mit den Merkmalen des Oberbegriffs gelöst.

Durch die in den Unteransprüchen angegebenen Maßnahmen sind vorteilhafte Weiterbildungen und Verbesserungen möglich.

Dadurch, daß der Transformator als Lagenwickler ausgebildet ist, bei dem zwischen den Wicklungslagen Kühlkanäle vorgesehen sind, die gezielt und im wesentlichen laminar von dem Kühlmedium durchströmt werden, kann eine Transformatoranordnung mit äußerst geringer Bauhöhe zur Verfügung gestellt werden, der einen außerordentlich hohen Kühlwirkungsgrad aufweist. Dabei ist die Transformatorspule quasi in Form eines Wärmetauschers ausgebildet, dessen Kühlkanäle sehr dünn sein können, z.B. lichte Weiten von kleiner 3 mm aufweisen. Es wird dadurch eine geringe umlaufende Ölmenge verlangt, die Geschwindigkeit ist gering und gleichfalls sind die Druckabfälle gering.

Dadurch, daß die durch den Verlusterzeuger, d.h. die Transformatorspule aufgewärmte Ölmenge nach der Rückkühlung durch den Kühler direkt ohne Mischung mit dem im Gehäuse befindlichen Öl zur Kühlung der Spule wieder zugeführt wird, wird der Wirkungsgrad der kühlung erhöht. Der hierbei auftretende Vorteil liegt in der jeweiligen Differenz zur sich einstellenden Mischtemperatur aus rückgekühlter Flüssigkeit und der Flüssigkeit, die sich nach der im Kessel befindlichen Flüssigkeitsmenge und deren Möglichkeit zum Temperaturausgleich richtet. Ein Angleichen der Temperaturen mit der Kesselflüssigkeit kann nur im Bereich der kurzen Zulaufkanäle im Kessel stattfinden. Aufgrund der geringen umzuwälzenden Kühlmediummenge können die Aggregate, wie Umwälzpumpe und Kühler kleiner ausgebildet werden. Da die Druckabfälle bei der kontrollierten Führung des Kühlmediums durch die Kühlkanäle, bei der kaltes Öl gezielt in die heiße Spule eingebracht wird, gering sind, wird das Kühlmedium mit geringerem Druck z.B. Atmosphärendruck, in das Gehäuse eingebracht, wodurch dieses als Niederdruckkessel ausgebildet sein kann, was zur Folge hat, daß er leichter gebaut werden kann als es im Stand der Technik der Fall ist.

Ein Ausführungsbeispiel der Erfindung ist in der Zeichnung dargestellt und wird in der nachfolgenden Beschreibung näher erläutert. Es zeigen
Fig. 1 die zu einem Kühlkreislauf miteinander verbundenen Bauelemente der erfindungsgemäßen Transformatoranordnung mit Kühlsystem,
Fig. 2 einen Längsschnitt durch einen Transformator,
Fig. 3 einen Querschnitt durch den erfindungsgemäßen Transformator und
Fig. 4 eine schematische Darstellung der im Gehäuse aufgenommenen Transformatoren mit Strömungsaufteilung.

In Fig. 1 ist eine Transformatoranordnung mit Kühlsystem dargestellt, der als Bahntransformator in geringer Bauhöhe unter den Wagenboden eines Triebzuges zu montieren ist. Dabei ist die verfügbare Einbauhöhe beispielsweise 450 bis 550 mm. Das in Fig. 1 gezeigte System besteht aus mindestens einem in einem Gehäuse bzw. Kessel 1 aufgenommenen, in Fig. 1 nicht dargestellten Transformator, einer Umwälzpumpe 2, einem Kühler 3 mit Ventilator und entsprechenden Verbindungsleitungen 4, die das warme Kühlmedium aus dem Kessel zur Umwälzpumpe 2 und zum Kühler leiten und das kalte Kühlmedium, d.h. Transformatorenöl wieder in den Kessel 1 zurückführen.

Zur Überwachung des Kühlsystems sind Druckmeßgeräte P und Temperaturmeßgeräte T vorgesehen und weiterhin kann in die Leitungen 4 ein Durchflußmesser Q eingesetzt sein. Die Überwachung des Kühlsystems findet im wesentlichen durch die Kontrolle der Temperaturen der die Transformatoren kühlenden Flüssigkeit statt. Eine unzulässige Temperatur signalisiert dabei Fehler die auf Spulenfehler, auf Pumpenausfall oder Minderleistung, auf Kühler- oder Kanalverschmutzung oder auf unzulässigem Überlast- oder Fahrbetrieb beruhen können.

In dem Kessel oder Gehäuse 1 sind zwei Transformatoren parallel nebeneinander angeordnet, wobei die entsprechenden Spulen auf zwei Schenkeln eines Kerns sitzen.

In den Fign. 2 und 3 ist eine Spule des Transformators im Längs- und Querschnitt dargestellt, die nach dem Prinzip eines Wärmetauschers aufgebaut ist. Die Spule 5 weist ein inneres Trägerrohr 6 auf, auf die konzentrisch eine Oberspannungswicklung 7 als Primärwicklung gewickelt ist, die beispielsweise für eine Hochspannung von 25 kV ausgelegt ist. Die Oberspannungswicklung 7 besteht aus mehreren Lagen, zwischen denen Distanzleisten 8 angebracht sind. Diese Distanzleisten 8 erstrecken sich über die gesamte Länge der Oberspannungswicklung 7, wobei zwischen innerem Trägerrohr 6 und erster Lage vorzugsweise gleichfalls Leisten 8 angeordnet sind. Auf der Oberspannungswicklung 7 sitzt die Traktionswicklung 9 als Sekundärwicklung, die gleichfalls mehrere Lagen umfaßt und die beispielsweise für eine Niederspannung von 2000 V ausgelegt ist. Zwischen Oberspannungswicklung 7 und Traktionswicklung 9 ist ein Separationsrohr 10 vorgesehen, das die Isolierung zwischen beiden Wicklungen sicherstellt. Auch zwischen den Lagen der Traktionswicklungen sind Leisten 8 vorgesehen.

Die Leisten 8 definieren die Größe bzw. die lichte Weite von Kühlkanälen 11, wobei die lichte Weite kleiner als 4 mm vorzugsweise kleiner als 3 mm ausgebildet sein kann.

Die Oberspannungswicklung 7 und die Traktionswicklung 9 können auch getrennt voneinander hergestellt werden, wobei sie anschließend ineinandergesteckt werden.

Die Wicklungen sind in einem äußeren Trägerrohr 12 aufgenommen, wobei das innere Trägerrohr 6 und das äußere Trägerrohr 12 beidseitig über die Wicklungen 7, 9 herausragen. Die Wicklungen werden von radial angeordneten Druckstücken 13 und von jeweils einem das Ende der Trägerrohre 6, 12 abschließenden ringförmigen Druckflansch 14 festgelegt. Zwischen Druckflanschen 14 und den Wicklungsenden wird somit jeweils eine aus Raumsegmenten zwischen den Druckstücken 7 gebildete Verteilerkammer 15 hergestellt, die gleichzeitig als Hochspannungssicherheit gegen Masse und Streufelder dient und vermeidet, daß Streufelder in das Joch eindringen. Die Druckstücke 13 weisen Löcher 16 auf, durch die Segmente der Verteilerkammer 15 miteinander in Verbindung stehen. Weiterhin weisen die Druckflansche 14 Durchströmöffnungen 17 für das Kühlmedium auf.

Die Trägerrohre 6, 12 sowie das Separationsrohr 10 und die Distanzleisten 8 für die Kühlkanäle 11 sind aus Glas-Faser-Verbundwerkstoffen hergestellt, die ihren Anforderungen an Isolationsfestigkeit und mechanischer Festigkeit gerecht werden.

Die in den Fign. 2 und 3 dargestellte Spule wird zusammen mit einer identisch aufgebauten Spule auf die zwei Schenkel eines Kerns aufgesetzt und in das Gehäuse 1 bzw. den Kessel eingesetzt, wobei der Kern über als Preßeisen ausgebildete Spannelemente zusammengehalten und mit dem Gehäuse verbunden wird. Die Preßeisen sind dabei als Hohlprofile ausgebildet, die Durchströmöffnungen aufweisen, die wiederum mit den Durchströmöffnungen 17 der Spulen 5 in Verbindung stehen. Vorzugsweise weist auch das Gehäuse Hohlprofile auf, die zur Zu- und Abführung des Kühlmediums in die Preßeisen und gegebenenfalls als Nebenströme in das Innere des Gehäuses dienen. Spulen und Kern sind in dem Gehäuse befestigt, wobei in dem Gehäuse noch weitere Bauelemente wie Drosseln oder dergleichen aufgenommen sein können.

In Fig. 4 ist schematisch das Strömungsschema in dem Gehäuse 1 dargestellt, das entsprechend Fig. 1 einerseits mit dem Kühler 3 und andererseits mit der Umwälzpumpe 2 verbunden ist. Entsprechend Fig. 4 sind zwei Spulen 5 auf jeweils einem Schenkel 18 des Kerns parallel angeordnet und über die Rückleitung 4 vom Kühler 3 wird kaltes Öl dem Gehäuse 1 entsprechend dem Pfeil 19 zugeführt. Dabei ist der Druck, mit dem das Öl zugeführt wird gering, er beträgt beispielsweise 0,15 bar. Das Öl gelangt in das als Hohlprofil ausgebildete Preßeisen, was durch das Bezugszeichen 20 angedeutet ist, und strömt über die Durchströmöffnungen 17 in den Flanschen 14 in die Verteilerkammern 15. Von den Verteilerkammern 15 wird das Öl in einer im wesentlichen laminaren Strömung durch die Kühlkanäle 11 der Spulen 5 hindurchgeleitet, was durch die Pfeile 21 angedeutet wird. Durch die laminare Strömung treten in der Spule kaum Druckverluste auf und das kalte Öl wird gezielt in den schmalen Kühlspalten durch die heiße Spule geführt, wodurch die Wärme ohne die Nachteile der laminaren Strömung kontrolliert abgeführt wird.

Wenn das Öl die Spulen verläßt, kann es gezielt herausgeführt werden oder es kann zur Kühlung von sekundären Verlusterzeugern verwendet werden, wie sie beispielsweise in einer weiteren Kammer im Gehäuse aufgenommen sein können, was durch das Bezugszeichen 22 angedeutet wird. Das Öl verläßt das Gehäuse 1, das noch weiteren Raum 23 für Durchführungen aufweisen kann, und wird entsprechend dem Pfeil 23 über die Umwälzpumpe 2 erneut dem Kühler zugeführt.

Bei einer 700 bis 800 mm langen Spule in entsprechender Anordnung nach Fig. 4 findet beispielsweise eine Durchströmung von 7 l pro Sekunde bei einer Geschwindigkeit von nur 50 cm pro Sekunde (= 145 KW) statt. Alle Armaturen bzw. Öffnungen sind über gleitende Dichtungen an das Kanalsystem des Gehäuses bzw. an den Flüssigkeitskreislauf angeschlossen.

Falls es notwendig ist, kann Öl durch parasitäre Bohrungen zusätzlich durch den Kessel geleitet werden.

## Patentansprüche

1. Transformatoranordnung mit Kühlkreislauf, insbesondere zur Verwendung als Bahntransformatoranordnung, die mindestens einen in einem Gehäuse (1) aufgenommenen Transformator, einen Kühler (3) und eine Umwälzpumpe (2) aufweist, wobei der Transformator mindestens eine Spule (5) aus mindestens einer Primärwicklung (7) und einer Sekundärwicklung (9) aufweist, die konzentrisch auf einem Kern angeordnet sind und wobei ein Kühlmedium durch das Gehäuse (1), die Pumpe (2) und den Kühler (3) derart zirkuliert, daß das Kühlmedium nach Kühlung durch den Kühler (3) ohne Mischung mit im Gehäuse befindlichem Kühlmedium der Spule (5) zugeführt wird,
**dadurch gekennzeichnet,**
**daß** die mindestens eine Spule (5) als Lagenwikkelanordnung ausgebildet ist, bei der die Primärwicklung (7) und die Sekundärwicklung (9) jeweils konzentrisch in Lagen gewickelt sind und zwischen den einzelnen Lagen koaxial angeordnete Kühlkanäle (11) mit einer lichten Weite von kleiner als 4 mm vorgesehen sind, durch die das Kühlmedium in im wesentlichen laminarer Strömung gezielt geführt ist und daß die Spule (5) ein inneres (6) und ein äußeres Trägerrohr (12) aufweist, zwischen denen die Wicklungen (7, 9) aufgenommen sind und die durch Druckflansche (14) unter Bildung einer einströmseitigen mit den Kühlkanälen in Verbindung stehenden Verteilerkammer (15) abgeschlossen sind.

2. Transformatoranordnung nach Anspruch 1, **dadurch gekennzeichnet, daß** zwischen den Lagen Distanzstücke (8) zur Bildung der Kühlkanäle (11) vorgesehen sind.

3. Transformatoranordnung nach einem der Ansprüche 1 bis 2, **dadurch gekennzeichnet, daß** das Gehäuse (1) und/oder Spannelemente zum Verspannen des Kerns (18) des Transformators Hohlprofile zum Führen des Kühlmediums aufweisen.

4. Transformatoranordnung nach einem der Ansprüche 1 bis 3, **dadurch gekennzeichnet, daß** die mindestens eine Spule (5) das innere Trägerrohr (6), die darauf angeordnete, die Kühlkanäle (11) aufweisende Primärwicklung (7), ein Separationsrohr (10), die darauf angeordnete, mit den Kühlkanälen versehene Sekundärwicklung (9) und das äußeres Trägerrohr (12) aufweist, wobei in der jeweiligen Verteilerkammer (15) an der Einund/oder Ausströmseite der Kühlkanäle (11) mit Abstand zueinander angeordnete Druckstücke (13) mit Durchströmöffnungen (16) vorgesehen sind und die Verteilerkammern (15) mit den Druckflanschen (14) abgeschlossen sind, die Durchströmöffnungen (17) aufweisen.

5. Transformatoranordnung nach einem der Ansprüche 1 bis 4, **dadurch gekennzeichnet, daß** die Kühlkanäle eine lichte Weite von kleiner als 3 mm aufweisen.

6. Transformatoranordnung nach einem der Ansprüche 1 bis 5, **dadurch gekennzeichnet, daß** das Gehäuse 1 als Niederdruckkessel ausgebildet ist.

## Claims

1. Transformer arrangement with cooling circuit, in particular for use as railway transformer arrangement, comprising at least one transformer accommodated in a housing (1), a cooler (3) and a circulating pump (2), and the transformer comprises at least one coil (5) of at least one primary winding (7) and one secondary winding (9) which are arranged concentrically on a core, and a cooling medium circulates through the housing (1), the pump (23) and the cooler (3) in such a manner that the cooling medium is, after having been cooled by the cooler (3), fed to the coil (5) without being mixed with cooling medium in the housing, **characterised in that** the at least one coil (5) is designed as a layered winding arrangement with primary winding (7) and secondary winding (9) respectively wound concentrically in layers, and between the individual layers are provided coaxially arranged cooling channels (11) with a clearance of less than 4 mm in width through which the cooling medium is ducted in essentially laminary flow, and the coil (5) comprises an inner (6) and an outer support pipe (12) between which windings (7, 9) are accommodated and which are sealed by pressure flanges (14) whilst establishing an upstream distribution chamber (15) which is linked to the cooling channels.

2. Transformer arrangement according to Claim 1, **characterised in that** spacers (8) for forming cooling channels (11) are provided between the layers.

3. Transformer arrangement according to one of Claims 1 to 2, **characterised in that** the housing (1) and/or clamping elements for clamping the core (18) of the transformer include hollow profiles for ducting the cooling medium.

4. Transformer arrangement according to one of Claims 1 to 3, **characterised in that** the at least one coil (5) comprises the inner support pipe (6), a thereonto placed primary winding including the cooling channels (11), a separation pipe (10), a thereonto placed secondary winding (9) including cooling channels, and the outer support pipe (12), and in the distribution chamber (15) at the respective upstream or downstream side of the cooling channels (11) are provided spaced pressure elements (13) with throughflow openings (16), and the distribution chambers (15) are sealed by pressure flanges (14) with throughflow openings (17).

5. Transformer arrangement according to one of Claims 1 to 4, **characterised in that** the cooling channels have a clearance of less than 3 mm.

6. Transformer arrangement according to one of Claims 1 to 5, **characterised in that** the housing 1 is designed as a low-pressure vessel.

## Revendications

1. Dispositif de transformateur avec circuit de refroidissement, en particulier pour une utilisation en tant que dispositif de transformateur pour trains, qui présente au moins un transformateur logé dans un boîtier (1), un refroidisseur (3) et une pompe de circulation (2), dans lequel le transformateur présente au moins une bobine (5) composée d'au moins un enroulement primaire (7) et un enroulement secondaire (9), qui sont disposés de façon concentrique sur un noyau et dans lequel un réfrigérant circule par le logement (1), la pompe (2) et le refroidisseur (3) de façon telle que le réfrigérant, après refroidissement par le refroidisseur (3) sans mélange avec un réfrigérant se trouvant dans le boîtier, est amené à la bobine,
**caractérisé en ce que** la au moins une bobine (5) est conçue en tant que dispositif à enroulement de couches, dans lequel l'enroulement primaire (7) et l'enroulement secondaire (9) sont enroulés respectivement de façon concentrique en couches, et des canaux de refroidissement (11) disposés de façon coaxiale et présentant un diamètre intérieur inférieur à 4 mm sont prévus entre les différentes couches, canaux par lesquels le réfrigérant est amené de façon ciblée selon un écoulement essentiellement laminaire, et **en ce que** la bobine (5) présente un conduit de support interne (6) et un conduit de support externe (12), entre lesquels les enroulements (7, 9) sont logés, et qui sont isolés par des brides de pression (14) en formant une chambre de distribution (15) en relation côté admission avec les canaux de refroidissement.

2. Dispositif de transformateur selon la revendication 1, **caractérisé en ce que** sont préveus, entre les couches, des pièces d'écartement (8) destinées à former les canaux de refroidissement (11).

3. Dispositif de transformateur selon l'une des revendications 1 à 2, **caractérisé en ce que** le boîtier (1) et/ou des éléments de tension destinés à tendre le noyau (18) du transformateur présentent des profils creux permettant de transporter le réfrigérant.

4. Dispositif de transformateur selon l'une des revendications 1 à 3, **caractérisé en ce que** la au moins une bobine (5) présente le conduit de support interne (6), l'enroulement primaire (7) disposé dessus et présentant les canaux de refroidissement (11), un conduit de séparation (10), l'enroulement secondaire (9) disposé dessus et équipé des canaux de refroidissement, et le conduit de support exteme (12), des éléments de pression (13) disposés de façon écartée et présentant des ouvertures de passage (16) étant prévus dans chaque chambre de distribution (15), au niveau du côté admission et/ou sortie d'écoulement des canaux de refroidissement (11), et les chambres de distribution (15) étant isolées avec les brides de pression (14) qui présentent des ouvertures de passage (17).

5. Dispositif de transformateur selon l'une des revendications 1 à 4, **caractérisé en ce que** les canaux de refroidissement présentent un diamètre intérieur inférieur à 3 mm.

6. Dispositif de transformateur selon l'une des revendications 1 à 5, **caractérisé en ce que** le boîtier (1) est conçu en tant que réservoir basse pression.
